# EUROPÄISCHE PATENTSCHRIFT

(11) **EP 1 020 374 B1**
(45) Veröffentlichungstag und Bekanntmachung des Hinweises auf die Patenterteilung: **03.03.2004**
(21) Anmeldenummer: 99120128.6
(22) Anmeldetag: 08.10.1999
(51) Int. Cl.: B65F 1/16

(54) **Sammelbehälter für kontaminierten Abfall**
Container for collecting contaminated waste
Récipient collecteur de déchets contaminés

(30) Priorität: 15.01.1999 DE 19901269
(43) Veröffentlichungstag der Anmeldung: 19.07.2000
(73) Patentinhaber: Rigling GmbH, D-75382 Althengstett (DE)
(72) Erfinder: Rigling, Heinz, 75382 Althengstett (DE)
(74) Vertreter: Nix, Frank Arnold, Dr.

(56) Entgegenhaltungen:
- DE-U- 9 207 227
- FR-A- 2 700 524
- US-A- 4 585 138

## Beschreibung

Die vorliegende Erfindung bezieht sich auf einen Sammelbehälter für kontaminierten Abfall, wie er z.B. in Arztpraxen und Krankenhäusern benutzt wird, um Injektionsnadeln, Wundverbände und dergl. zu sammeln und einer sicheren Entsorgung zuzuführen. Diese Entsorgung kann z.B. darin bestehen, dass der Behälter samt Inhalt in einem Autoklaven sterilisiert wird, woraufhin der Inhalt mit dem Hausmüll oder auf andere konventionelle Weise entsorgt werden kann.

Bis größere Behälter von etwa 30 bis 60 1 Inhalt gefüllt sind, dauert es eine Weile und in dieser Zeitspanne muß der Behälterdeckel abnehmbar sein, um weiteren Inhalt, z.B. aus kleineren Behältern, einzufüllen. Danach aber, wenn der vollständig gefüllte Behälter zur endgültigen Entsorgung bereitgehalten und evtl. transportiert werden soll, muß der Deckel unlösbar mit dem Behälter verbunden sein, um die nötige Sicherheit zu gewährleisten.

Die Erfindung geht aus von einem Sammelbehälter für kontaminierten Abfall, dessen Deckel nach der Füllung des Behälters unlösbar mit diesem dadurch verbindbar ist, dass beim Niederdrücken des Deckels auf den Behälter eine Vielzahl von am Behälterrand und am Deckelrand vorgesehene Verrastungselemente miteinander zusammenwirken. Bei einem solchen, z.B. aus FR 2 700 524 A1 oder aus EP 0 658 334 A1 bekannten Entsorgungsbehälter kann der Deckel während der Sammelzeit nicht oder jedenfalls nur mit der Gefahr aufgesetzt werden, dass er versehentlich bis zur Einrastung seiner Verrastungselemente niedergedrückt wird und seine Kapazität nicht mehr ausgenutzt werden kann.

Die vorliegende Erfindung will hier Abhilfe schaffen und einen Sammelbehälter für kontaminierten Abfall bereitstellen, dessen Deckel während der Sammelphase stabil aufgesetzt und bei Bedarf auch festgeklammert werden kann, ohne dass schon die endgültige und irreversible Verbindung mit dem Behälterkörper geschieht.

Die Lösung der gestellten Aufgabe gelingt durch die in den Patentansprüchen angegebenen Merkmale. Weiterbildungen der Erfindung sind in den Unteransprüchen angegeben.

Die Erfindung wird nachfolgend durch die Beschreibung eines Ausführungsbeispiels anhand der beigegebenen Zeichnungen weiter erläutert. Es zeigt:
- Fig. 1: die perspektivische Darstellung des oberen Teils eines Sammelbehälters mit in Einrastdrehstellung aufgesetztem und verrastetem Dekkel, dieser teilweise weggebrochen;
- Fig. 2: die Darstellung gemäß Fig. 1 mit dem in der Sperrdrehstellung aufgesetzten Deckel, von diesem ist ein kleiner Teil weggebrochen;
- Fig. 3: die Darstellung gemäß Fig. 2 mit an Deckelund Behälterrand angesetzten Doppelhakenklammern.

Der Behälter 1 hat einen quadratischen Querschnitt mit abgerundeten Ecken. Zur Bildung des Behälterrandes 3 gehen die Behälterwände 5 nach außen über in eine waagerechte Fläche 7 und diese in einen wieder nach unten weisenden Außenflansch 9. Dessen Außenfläche ist in etwa gleichmäßigen Abständen besetzt mit Rastnasen 11.

Zwei einander gegenüberliegende Wände 5 haben einen bogenförmig nach innen gerichteten Wandeinsprung 13, der dicht unterhalb der Ebene der Behälterrand-Waagerechtfläche 7 in einer waagerechten Anschlagfläche 15 endet. Auf den gleichen gegenüberliegenden Seiten sind in den Behälterrand-Waagerechtflächen 7 Durchtrittsöffnungen 17 ausgeführt. Im Bereich der Wandeinsprünge 13 ist der Behälterrand-Außenflansch 9 nach unten zur Bildung einer Griffleiste 19 verlängert. Kurze Versteifungsrippen 21 stabilisieren an einer Mehrzahl von Umfangsstellen den Behälterrand 3.

Der Deckel 30 hat eine Deckelfläche 32 mit einem Deckelrand 34, der gebildet ist von einem aus der Deckelfläche nach oben übergehenden Innenflansch 36, dessen oberes Ende nach außen übergeht in eine Waagerechtfläche 38. Diese geht außen über in einen nach unten weisenden Außenflansch 40.

Zwei einander gegenüberliegende Deckelrand-Innenflansche 36 weisen einen bogenförmig nach innen greifenden, flachen Deckelrandeinsprung 42 auf, dessen obere Begrenzung von einer waagerechten Aufsitzfläche 44 gebildet ist, welche im unteren Bereich des Deckelrand-Innenflanschs 36 liegt. In den zwei anderen Deckelrand-Innenflanschen 36 sind zwei gleichartige, jedoch tiefe Deckelrandeinsprünge 46 gebildet, deren obere Begrenzung wenig unterhalb der Deckelrand-Waagerechtfläche 38 liegt. Im Querschnitt entsprechen diese Deckelrandeinsprünge den Wandeinsprüngen 13 des Behälters 1, sodass diese beim Aufsetzen des Deckels in die Deckelrandeinsprünge eintreten können.

An den die tiefen Deckelrandeinsprünge 46 aufweisenden Seiten ragen zwischen Deckelrand-Innenflansch 36 und Außenflansch 40 von der Deckelrand-Waagerechtfläche 38 ausgehende Abstandsnocken 48 nach unten, und zwar an Stellen, die den Durchtrittsöffnungen 17 der Behälterrand-Waagerechtfläche 7 entsprechen. An den Anordnungsstellen der Rastnasen 11 des Behälterrandes 3 sind im Deckelrand-Außenflansch 40 Rastfenster 50 ausgeführt.

Deckelversteifungsrippen 52 dienen zur Stabilisierung des Deckelrandes 34 gegenüber der Deckelfläche 32. Im Zentrum der Deckelfläche 32 ist eine von einem Griffsteg 54 überbrückte Einbuchtung 56 vorgesehen. In einer Ecke des Deckels ist eine mittels eines nichtgezeigten Stopfens verschließbare Dampföffnung 58 vorgesehen, durch die bei der Sterilisierung des Behälterinhalts der Dampf des Autoklaven eintreten kann.

Wenn der Behälter 1 mit kontaminiertem Abfall vollständig gefüllt ist, soll der Deckel 30 unlösbar aufgesetzt werden. Hierzu wird er in einer Einrastdrehstellung aufgesetzt, in der seine tiefen Randeinsprünge 46 mit den Wandeinsprüngen 13 des Behälters 1 übereinstimmen und diese beim Aufsetzen und Niederdrücken des Deckels in die Deckelrandeinsprünge 46 eintreten. Gleichzeitig treten die Abstandsnocken 48 des Deckels in die Durchtrittsöffnungen 17 des Behälterrandes, sodass das vollständige Niederdrücken des Deckels nicht behindert ist und erfolgen kann, bis die Rastnasen 11 in die Rastfenster 50 einrasten und den Deckel praktisch unlösbar mit dem Behälter verbinden.

Während der Bereitstellungszeit des leeren Behälters und während der Zeitspanne, in der dieser mit kontaminiertem Abfall gefüllt wird, soll ein endgültiges Einrasten des Deckels verhindert sein. Hierzu wird der Deckel in der gegenüber der Einrastdrehstellung um 90° gedrehten Sperrdrehstellung aufgesetzt, in der seine flachen Dekkelrandeinsprünge 42 mit den Wandeinsprüngen 13 des Behälters fluchten. In dieser Drehstellung kann der Deckel auf eine begrenzte Tiefe auf den Behälter aufgesetzt werden, nämlich bis die Aufsitzflächen 44 der flachen Einsprünge 42 zur Anlage an den Anschlagflächen 15 des Behälters kommen und die Abstandsnocken 48 des Deckels auf die durchgehende Behälterrand-Waagerechtfläche 7 stoßen. Der Deckel sitzt dabei in erhöhter Position stabil auf dem Behälter und die Rastnasen 11 können nicht in die Rastfenster 50 einfallen.

Zur Sicherung dieser Deckellage sind dem Behälter zwei aus Fig. 3 ersichtliche breite Doppelhakenklammern 60 beigegeben, die auf den Seiten der tiefen Deckelrandeinsprünge 46 so aufgesetzt werden können, dass ihr einer Haken über den Deckelrand 34 und ihr anderer Haken unter den Behälterrand-Außenflansch 9 greift und diese miteinander auf Zug verbindet. Auf diese Weise kann der Behälter auch durch Ergreifen des Griffstegs 54 transportiert werden, während allerdings bevorzugt an den Griffleisten 19 so angefaßt wird, dass die Finger unter diese greifen und die Handballen auf den Deckelrand drücken. Bei dieser Art des Handhabens sind die Doppelhakenklammern 60 auch entbehrlich.

## Patentansprüche

1. Sammelbehälter für kontaminierten Abfall, dessen Deckel nach der Füllung des Behälters unlösbar mit diesem dadurch verbindbar ist, dass beim Niederdrücken des Deckels auf den Behälter eine Vielzahl von am Behälterrand und am Deckelrand vorgesehene Verrastungselemente miteinander zusammenwirken,
wobei der Deckelrand (34) besteht aus einem aufragenden Innenflansch (36), der übergeht in eine Waagerechtfläche (38), die ihrerseits übergeht in einen abwärts weisenden Außenflansch (40) und der Innenflansch (36) beim Aufsetzen des Deckels in den Behälterrand (3) eintritt,
wobei der Behälter (1) mit Deckel (30) eine quadratische Grundform im Querschnitt aufweist und wobei im Bereich des Behälterrandes auf gegenüberliegenden Seiten abstandshaltende Elemente in Form von wenigstens zwei Anschlagflächen (15) vorgesehen sind, die auf der Innenseite des Behälters (1) dicht unterhalb von dessen Rand (3) ausgebildet sind und die in einer Sperrdrehstellung zusammenwirken mit entsprechenden Gegenelementen in Form von Aufsitzflächen (44) von flachen Deckelrandeinsprüngen (42) im Bereich des Deckelrandes, die im Deckelrand-Innenflansch (36) auf gegenüberliegenden Seiten ausgebildet sind und in der unteren Hälfte von dessen Höhe enden, **dadurch gekennzeichnet dass** auf den verbleibenden gegenüberliegenden Seiten des Deckelrand-Innenflanschs (36) tiefe Deckelrandeinsprünge (46) ausgebildet sind, in die die Anschlagflächen (15) des Behälters beim Niederdrücken des Deckels in dessen Einrastdrehstellung vollständig eintreten, sodass der Deckel beim Aufsetzen auf den Behälter vor dem Einrasten der Verrastungselemente stabil auf den abstandshaltenden Elementen aufsitzt, während in einer gegenüber der Sperrdrehstellung um 90° gedrehten Einrastdrehstellung des Deckels die abstandshaltenden Elemente unwirksam sind.

2. Sammelbehälter nach Anspruch 1, **gekennzeichnet durch** zusätzliche Abstandselemente in Form von Abstandsnocken (48), die auf gegenüberliegenden Seiten von der Deckelrand-Waagerechtfläche (38) nach unten ragen und deren Gegenelemente gegenüberliegende durchgehende Abschnitte der Behälterrand-Waagerechtfläche (7) sind, während die beiden anderen Abschnitte der Behälterrand-Waagerechtfläche (7) an den Anordnungsstellen der Abstandsnocken (48) Durchtrittsöffnungen (17) für diese aufweisen.

3. Sammelbehälter nach Anspruch 1 oder 2, **dadurch gekennzeichnet, dass** als Verrastungselemente an der Außenseite des Behälterrand-Außenflanschs (9) Rastnasen (11) vorgesehen sind, die mit Rastfenstern (50) im Deckelrand-Außenflansch (40) zusammenwirken.

4. Sammelbehälter nach einem oder mehreren der vorhergehenden Ansprüche, **dadurch gekennzeichnet, dass** im Bereich der tiefen Deckelrandeinsprünge (46) der Deckelrand-Außenflansch (40) unter Bildung von Griffleisten (19) nach unten verlängert ist.

5. Sammelbehälter nach einem oder mehreren der vorhergehenden Ansprüche, **dadurch gekennzeichnet, dass** die Wandeinsprünge (13) des Behälters und die Deckelrandeinsprünge (42, 46) kreisbogenförmige Einsprünge sind.

6. Sammelbehälter nach einem oder mehreren der vorhergehenden Ansprüche, **gekennzeichnet durch** zwei Doppelhakenklammern (60), die in der Sperrdrehstellung des Dekkels (30) dessen Rand (34) mit dem einen Haken übergreifen und mit dem anderen Haken unter den Behälterrand-Außenflansch (9) greifen.

7. Sammelbehälter nach einem oder mehreren der vorhergehenden Ansprüche, **gekennzeichnet durch** eine von einem Griffsteg (54) überbrückte Einbuchtung (56) im Zentrum der Deckelfläche (32).

## Claims

1. A collecting container for contaminated waste, the lid of said container being capable of being connected to said container in non-detachable manner after the latter has been filled, by virtue of the fact that a plurality of engaging elements provided on the edge of the container and on the edge of the lid interact with one another when the lid is pressed down onto the container,
wherein the lid edge (34) consists of an upwardly projecting inner flange (36) which merges with a horizontal face (38) which in turn merges with a downward-pointing outer flange (40), and wherein the inner flange (36) enters the container edge (3) when the lid is attached,
wherein the container (1) with lid (30) exhibits a square basic shape in cross-section, and wherein spacing elements in the form of at least two abutment faces (15) are provided on opposite sides in the region of the edge of the container, said spacing elements being formed on the inside of the container (1) just beneath the edge (3) thereof and, in a locking position of rotation, interacting with corresponding mating elements in the form of seating faces (44) of flat lid-edge recesses (42) in the region of the edge of the lid, said seating faces being formed on opposite sides in the lid-edge inner flange (36) and terminating in the lower half of the height thereof,
**characterised in that** on the remaining opposite sides of the lid-edge inner flange (36) deep lid-edge recesses (46) are formed, which the abutment faces (15) of the container enter completely when the lid is pressed down in the latching position of rotation thereof,
so that the lid rests stably on the spacing elements when it is attached to the container prior to latching of the engaging elements, whereas in a latching position of rotation of the lid, which is rotated by 90° in relation to the locking position of rotation, the spacing elements are ineffective.

2. Collecting container according to Claim 1, **characterised by** additional spacing elements in the form of spacing cams (48) which project downwards on opposite sides of the horizontal face (38) of the edge of the lid and the mating elements of which are opposing uninterrupted sections of the horizontal face (7) of the edge of the container, whereas the two other sections of the horizontal face (7) of the edge of the container exhibit through-holes (17) for the spacing cams (48) at the points where said spacing cams are arranged.

3. Collecting container according to Claim 1 or 2, **characterised in that** detent lugs (11) which interact with detent windows (50) in the outer flange (40) of the edge of the lid are provided by way of engaging elements on the outside of the outer flange (9) of the edge of the container.

4. Collecting container according to one or more of the preceding claims, **characterised in that** in the region of the deep lid-edge recesses (46) the lid-edge outer flange (40) is extended downwards, forming gripping ridges (19).

5. Collecting container according to one or more of the preceding claims, **characterised in that** the wall recesses (13) of the container and the recesses (42, 46) of the edge of the lid are arcuate recesses.

6. Collecting container according to one or more of the preceding claims, **characterised by** two double-hook clips (60) which in the locking position of rotation of the lid (30) span the edge (34) thereof with one hook and grip beneath the outer flange (9) of the edge of the container with the other hook.

7. Collecting container according to one or more of the preceding claims, **characterised by** a concavity (56) in the centre of the lid face (32) which is bridged by a gripping bar (54).

## Revendications

1. Récipient collecteur pour déchets contaminés dont le couvercle peut être relié au
récipient de façon inséparable après le remplissage du récipient par le fait que, lorsque le couvercle est abaissé sur le récipient, une pluralité d'éléments d'enclenchement prévus au bord du récipient et au bord du couvercle coopèrent entre eux,
dans lequel le bord (34) du couvercle est composé d'un rebord intérieur (36) dirigé vers le haut, qui se termine par une surface horizontale (38), laquelle se termine à son tour par un rebord extérieur (40) dirigé vers le bas et le rebord intérieur (36) s'engage dans le bord (3) du récipient lorsqu'on met le couvercle en place,
dans lequel le récipient (1) muni du couvercle (30) présente une forme de base carrée en coupe transversale et dans lequel, dans la région du bord du récipient, sont prévus, sur des côtés opposés, des éléments de maintien à écartement réalisés sous la forme d'au moins deux surfaces de butée (15) qui sont formées sur le côté intérieur du récipient (1) peu au-dessous du bord (3) de ce dernier et qui coopèrent, dans une position de rotation d'arrêt, avec des éléments conjugués correspondants réalisés sous la forme de surfaces de portée (4) de rentrants peu profonds (42) du bord du couvercle dans la région du bord du couvercle, qui sont formés dans le rebord intérieur (36) du bord du couvercle, sur des côtés opposés, et qui se terminent dans la moitié inférieure de la hauteur de ce rebord,
**caractérisé en ce que**, sur les côtés opposés restants du rebord intérieur (36) du bord du couvercle, sont formés des rentrants profonds (46) du bord du couvercle dans lesquels les surfaces de butée (15) du récipient entrent entièrement lorsqu'on abaisse le couvercle dans sa position de rotation d'enclenchement,
de sorte que, lorsqu'on le pose sur le récipient, avant l'enclenchement des éléments d'enclenchement, le couvercle porte en position stable sur les éléments de maintien à distance, tandis que, dans une position de rotation d'enclenchement du couvercle qui est tournée de 90 ° par rapport à la position de rotation d'arrêt, les éléments de maintien à distance sont sans action.

2. Récipient collecteur selon la revendication 1, **caractérisé par** des éléments de
maintien à distance supplémentaires sont réalisés sous la forme de bossages de maintien à distance (48) qui font saillie vers le bas sur des côtés opposés de la surface horizontale (38) du bord du couvercle et dont les éléments conjugués sont des segments opposés continus de la surface horizontale (7) du bord du récipient, tandis que les deux autres segments de la surface horizontale (7) du bord du récipient présentent, aux endroits de la disposition des bossages de maintien à distance (48), des ouvertures de passage (17) pour ces derniers.

3. Récipient collecteur selon la revendication 1 ou 2, **caractérisé en ce que**, comme
éléments d'enclenchement, il est prévu, sur le côté extérieur du rebord extérieur (9) du bord du récipient, des dents d'enclenchement (11) qui coopèrent avec des fenêtres d'enclenchement (50) ménagées dans le rebord extérieur (40) du bord du récipient.

4. Récipient collecteur selon une ou plusieurs des revendications précédentes,
**caractérisé en ce que**, dans la région des rentrants profonds (46) du bord du couvercle, le rebord extérieur (40) du bord du couvercle est prolongé vers le bas en formant des réglettes de préhension (19).

5. Récipient collecteur selon une ou plusieurs des revendications précédentes,
**caractérisé en ce que** les rentrants de paroi (13) du récipient et les rentrants (42, 46) dz bord du couvercle sont des rentrants en forme d'arc de cercle.

6. Récipient collecteur selon une ou plusieurs des revendications précédentes,
**caractérisé par** deux crampons à double crochet (60) qui, dans la position de rotation d'arrêt du couvercle (30), s'emboîtent sur le bord (34) de ce dernier par l'un des crochets et s'engagent sous le rebord extérieur (9) du bord du récipient par l'autre crochet.

7. Récipient collecteur selon une ou plusieurs des revendications précédentes,
**caractérisé par** un renfoncement (56) ménagé au centre de la surface (32) du couvercle et surmonté d'une barrette de préhension (34).
